# EUROPÄISCHE PATENTSCHRIFT

(11) **EP 1 627 146 B1**
(45) Veröffentlichungstag und Bekanntmachung des Hinweises auf die Patenterteilung: **18.04.2007**
(21) Anmeldenummer: 04787218.9
(22) Anmeldetag: 27.09.2004
(51) Int. Cl.: F02M 55/02, F02M 63/02

(54) **EINSPRITZSYSTEM FÜR EINE BRENNKRAFTMASCHINE, INSBESONDERE FÜR EINEN DIESELMOTOR**
INJECTION SYSTEM FOR A COMBUSTION ENGINE, PARTICULARLY FOR A DIESEL ENGINE
SYSTEME D'INJECTION POUR MOTEUR A COMBUSTION INTERNE, NOTAMMENT MOTEUR DIESEL

(30) Priorität: 31.10.2003 DE 10350892
(43) Veröffentlichungstag der Anmeldung: 22.02.2006
(73) Patentinhaber: SIEMENS AKTIENGESELLSCHAFT, 80333 München (DE)
(72) Erfinder: GROSSNER, Thomas, 93073 Neutraubling (DE); KLESSE, Christoph, 93086 Wörth A. D. Donau (DE); RIEPL, Hans, 93155 Hemau (DE); TAUDT, Christian, 93059 Regensburg (DE)
(86) Internationale Anmeldenummer: PCT/EP2004/052318
(87) Internationale Veröffentlichungsnummer: WO 2005/042966

(56) Entgegenhaltungen:
- EP-A- 0 262 539
- EP-A- 0 780 569
- US-A- 4 111 365
- US-A- 6 000 380

## Beschreibung

Die Erfindung bezieht sich auf ein Einspritzsystem für eine Brennkraftmaschine, insbesondere für einen Dieselmotor, mit einer Hochdruckpumpe zur Kraftstoffeinspeisung in mindestens einen Injektor über mindestens eine zwischen der Hochdruckpumpe und dem Injektor angeordneten Kraftstoffleitung und mit einer der Hochdruckpumpe vorgeordneten Vorförderpumpe zur Förderung von Kraftstoff aus einem Kraftstoffbehälter in die Hochdruckpumpe.

Zum Stand der Technik im Bereich der Einspritzsysteme für Brennkraftmaschinen, insbesondere Dieselmotoren sind in dieser Beziehung beispielsweise die DE 199 33 567 C1 und die DE 198 58 084 C1 bekannt. Hierbei zählt es bei einem konventionellen System zum Stand der Technik, der Hochdruckpumpe über eine Leitung eine Leiste (Rail) nachzuordnen, welche ihrerseits über verschiedene Leitungen mit dem jeweiligen Injektor verbunden ist.

Aufgrund von Forderungen seitens des Automobilherstellers, immer kostengünstiger zu produzieren, muss in diesem Zusammenhang weiter nach Möglichkeiten gesucht werden, das bekannte Common-Rail-System bei gleichbleibender Wirkungsweise kostengünstiger zu gestalten.

Der vorliegenden Erfindung liegt dementsprechend die Aufgabe zugrunde, ein hydraulisches System zu schaffen, welches trotz in die Hochdruckpumpe integriertem Speichervolumen eine vergleichbare hydraulische Stabilität bei einfacherer Gestaltung des gesamten Systems bewirkt.

Diese Aufgabe wird erfindungsgemäß dadurch gelöst, dass der Innendurchmesser der Kraftstoffleitung zwischen dem Ausgang der Hochdruckpumpe und dem Injektor im Verhältnis zum integrierten Pumpvolumen im Bereich von 0,025 bis 0,065 1/cm² liegt und dass das Volumen des Injektors im Verhältnis zum integrierten Pumpenvolumen 0,075 bis 0,25 beträgt. Es ergibt sich also eine überraschende Wirkung in der Kombination von maximalem Leitungsinnendurchmesser und maximal möglichem Volumen innerhalb des Injektors. Eine Optimierung dieser beiden Parameter ermöglicht eine Einspritzmengenstabilität wie die eines konventionellen Systems bei erheblich weniger Bauelementen bei kostengünstigerer Gestaltung.

In weiterer Ausgestaltung der Erfindung kann bei einer Hochdruckpumpe mit einer Blende an deren Hochdruckausgang das Verhältnis des Blendendurchmessers zum integrierten Pumpenvolumen 0,006 bis 0,02 1/cm² sein. Diese Blende wird in jedem vorhandenen Hochdruckausgang eingebaut.

Eine weitere Optimierung des gesamten hydraulischen Systems wird durch einen zusätzlichen Parameter geschaffen, nämlich das Verhältnis der Länge der Kraftstoffleitung zwischen der Hochdruckpumpe und dem jeweiligen Injektor und dem integrierten Pumpenvolumen, welches 3 bis 9 1/cm² betragen kann.

Vorteilhafte Weiterbildungen ergeben sich aus den Unteransprüchen.

Die Erfindung wird nachfolgend anhand eines in der ZEICHNUNG dargestellten Ausführungsbeispiels näher beschrieben. In der Zeichnung zeigen:
- Fig. 1: eine schematische Darstellung des erfindungsgemäßen Einspritzsystems mit Hochdruckpumpe und Injektorleitungen
- Fig. 2: die Beziehung zwischen Einspritzmenge und Separationswinkel in einem Ordinatensystem
- Fig. 3: ein Diagramm bezüglich des Verhältnisses zwischen Einspritzmenge und Separationswinkel bei Volllast, mit Voreinspritzung gemäß Fig. 3b und Haupteinspritzung gemäß Fig. 3a
- Fig. 4: a und 4b die Situation analog Fig. 3a und Fig. 3b bei Motorteillast.

Das in Fig. 1 schematisch dargestellte Einspritzsystem für eine Brennkraftmaschine, insbesondere für einen Dieselmotor weist eine Hochdruckpumpe 1 mit integrierter Speicherleiste (Speicherrail) auf. Dieser Hochdruckpumpe 1 ist eine nicht näher dargestellte Vorförderpumpe zur Förderung von Kraftstoff aus einem nicht näher dargestellten Kraftstoffbehälter in die Hochdruckpumpe 1 vorgeschaltet.

Diese Hochdruckpumpe 1 ist über Kraftstoffleitungen 5.1, 5.2, 5.3, 5.4 jeweils mit einem Injektor 4.1, 4.2, 4.3, 4.4 verbunden. Das Speichervolumen dieser Injektoren ist erfindungsgemäß vergrößert, wobei zur Volumenvergrößerung eine zweite Hochdruckbohrung vorhanden sein kann.

Der Innendurchmesser der Kraftstoffleitungen 5.1, 5.2, 5.3, 5.4 zwischen dem Ausgang der Hochdruckpumpe 1 und dem betreffenden Injektor 4.1, 4.2, 4.3, 4.4 liegt im Verhältnis zum integrierten Pumpenvolumen im Bereich von 0,025 bis 0,65 1/cm². Darüber hinaus beträgt das vergrößerte Volumen des Injektors 4.1, 4.2, 4.3, 4.4 im Verhältnis zum integrierten Pumpenvolumen 0,75 bis 0,25.

Das Verhältnis der Länge der Leitungen 5.1, 5.2, 5.3, 5.4 zwischen der Hochdruckpumpe 1 und dem betreffenden Injektor liegt bei 3,0 bis 9,0 1/cm².

Optimale Verhältnisse der vorgenannten Parameter ergeben sich durch folgende Werte:
a) Leitungslänge zu integriertem Pumpenvolumen 4,4 1/cm²
b) Blendendurchmesser am jeweiligen Hochdruckpumpenausgang zu integriertem Pumpenvolumen 0,008 1/cm² (nach Fig. 1, vier vorhandene Hochdruckausgänge)
c) Leitungsdurchmesser zu integriertem Pumpenvolumen 0,03 1/cm²
d) Injektorvolumen zu integriertem Pumpenvolumen 0,1.

Fig. 2 zeigt in einem Koordinatensystem die Einspritzmenge (Achse y) zum Separationswinkel (Achse x). Der Bereich I definiert hierbei die Voreinspritzung, wobei nach einem Separationswinkel α die Haupteinspritzung (Bereich II) erfolgt. Der Winkel α wird erfahrungsgemäß im Bereich zwischen 5° und 40° variiert.

Fig. 3a und Fig. 3b zeigen ein Diagramm des optimierten "raillosen" Systems (Bezugsgröße A) im Vergleich zu einem konventionellen System (Bezugsgröße N). Dargestellt sind die Einspritzmengen (Achse y) der Haupteinspritzung (Fig. 3a) und der Voreinspritzung (Fig. 3b) in Abhängigkeit des Separationswinkels (Achse x) von Vor- zur Haupteinspritzung.

Fig. 3 zeigt hierbei eine typische Volllastsituation. Wie aus Fig. 3b erkennbar; liegen bei der Voreinspritzung bezüglich des erfindungsgemäßen Systems A und des konventionellen Systems N nahezu identische Werte der Einspritzmengen über den gesamten Separationswinkel vor.

Aus Fig. 3a, das heißt der Haupteinspritzung, geht hervor, dass das konventionelle System starke Einspritzmengenschwankungen über den gesamten Separationswinkel-Bereich aufweist, das heißt bezüglich der Einspritzmenge große Unregelmäßigkeiten vorliegen. Die Einspritzmenge schwankt im hier dargestellten Betriebspunkt zwischen 45 und über 47 mg/stk. Demgegenüber ist durch das erfindungsgemäße raillose System eine starke Vergleichmäßigung der Einspritzmenge über den gesamten Separationswinkel erkennbar.

Fig. 4a und Fig. 4b zeigen eine Situation ähnlich der nach Fig. 3a und Fig. 3b bei Teillast. Hier ist aus Fig. 4b, nämlich der Voreinspritzung, erkennbar, dass eine starke Vergleichmäßigung der Einspritzmenge über den gesamten Separationswinkel bei dem erfindungsgemäßen raillosen Systems vorliegt, wohingegen bei einem konventionellen System weiterhin starke Spitzenwerte vorliegen.

Fig. 4a zeigt das System bei Teillast und Haupteinspritzung. Auch hier ist erkennbar, dass die Einspritzmengenwerte beim konventionellen System erhebliche Mengenschwankungen (bis zu 2 mg/stk bei einer Sollmenge von 10 mg/stk) (Kurve N) aufweisen, wohingegen bei dem erfindungsgemäßen raillosen System gemäß Kurvenverlauf A eine erhebliche Vergleichmäßigung der Einspritzmengen gegenüber dem konventionellen System über den gesamten Separationswinkel-Bereich gegeben ist.

Durch die vorliegende Erfindung wird also ein sogenanntes railloses System geschaffen, welches bei erheblich geringerem Aufwand eine Verbesserung der Einspritzmengenstabilität im Gegensatz zu einem konventionellen System beinhaltet.

## Patentansprüche

1. Einspritzsystem für eine Brennkraftmaschine, insbesondere für einen Dieselmotor,
mit einer Hochdruckpumpe (1) mit integriertem Pumpenvolumen zur Kraftstoffeinspeisung in mindestens einen Injektor (4.1, 4.2, 4.3, 4.4) über mindestens eine zwischen der Hochdruckpumpe und dem Injektor angeordneten Kraftstoffleitung (5.1, 5.2, 5.3, 5.4) und mit einer der Hochdruckpumpe (1) vorgeordneten Vorförderpumpe zur Förderung von Kraftstoff aus einem Kraftstoffbehälter in die Hochdruckpumpe (1)
**dadurch gekennzeichnet,**
**dass** der Innendurchmesser der Kraftstoffleitung (5.1, 5.2, 5.3, 5.4) zwischen dem Ausgang der Hochdruckpumpe (1) und dem Injektor (4.1, 4.2, 4.3, 4.4) im Verhältnis zum integrierten Pumpenvolumen der Hochdruckpumpe im Bereich von 0,025 bis 0,065 1/cm² liegt und
**dass** das Volumen des betreffenden Injektors (4.1, 4.2, 4.3, 4.4) im Verhältnis zum integrierten Volumen 0,75 bis 0,25 beträgt.

2. Einspritzsystem nach Anspruch 1, mit je einer Blende an jedem vorliegenden Pumpenhochdruckausgang der Hochdruckpumpe (1),
**dadurch gekennzeichnet, dass** das Verhältnis des Blendendurchmessers zum integrierten Pumpenvolumen 0,006 bis 0,02 1/cm² ist.

3. Einspritzsystem nach Anspruch 1 und 2, **dadurch gekennzeichnet, dass** das Verhältnis der Kraftstoffleitung (5.1, 5.2, 5.3, 5.4) zwischen der Hochdruckpumpe und dem jeweiligen Injektor und dem integrierten Pumpenvolumen 3,0 bis 9,0 1/cm² beträgt.

4. Einspritzsystem nach einem oder mehreren der vorhergehenden Ansprüche, **gekennzeichnet durch** folgende Verhältnisse:
a) Leitungslänge zu integriertem Pumpenvolumen 4,4 1/cm²,
b) Blendendurchmesser zu integrierten Pumpenvolumen 0,008 1/cm²
c) Leitungsdurchmesser zu integriertem Pumpenvolumen 0,03 1/cm² und
d) Injektorvolumen zu integriertem Pumpenvolumen 0,1.

5. Einspritzsystem nach einem oder mehreren vorhergehenden Ansprüchen, **dadurch gekennzeichnet, dass** der Injektor zur Volumenvergrößerung eine zweite Hochdruckbohrung aufweist.

## Claims

1. Injection system for an internal combustion engine, in particular for a diesel engine,
comprising a high-pressure pump (1) with integrated pump volume for feeding fuel into at least one injector (4.1, 4.2, 4.3, 4.4) via at least one fuel line (5.1, 5.2, 5.3, 5.4) disposed between the high-pressure pump and the injector, and comprising a pre-supply pump arranged upstream of the high-pressure pump (1) for the purpose of delivering fuel from a fuel tank to the high-pressure pump (1),
**characterised in that**
the inner diameter of the fuel line (5.1, 5.2, 5.3, 5.4) between the outlet of the high-pressure pump (1) and the injector (4.1, 4.2, 4.3, 4.4) lies in the range from 0.025 to 0.065 1/cm² in relation to the integrated pump volume of the high-pressure pump and
the volume of the relevant injector (4.1, 4.2, 4.3, 4.4) ranges from 0.75 to 0.25 in relation to the integrated volume.

2. Injection system according to claim 1, having one orifice at each high-pressure pump outlet of the high-pressure pump (1) that is present,
**characterised in that** the relation of the orifice diameter to the integrated pump volume is 0.006 to 0.02 1/cm².

3. Injection system according to claim 1 and 2, **characterised in that** the relation of the fuel line (5.1, 5.2, 5.3, 5.4) between the high-pressure pump and the respective injector and the integrated pump volume is 3.0 to 9.0 1/cm².

4. Injection system according to one or more of the preceding claims, **characterised by** the following relations:
a) line length to integrated pump volume 4.4 1/cm²,
b) orifice diameter to integrated pump volume 0.008 1/cm²,
c) line diameter to integrated pump volume 0.03 1/cm² and
d) injector volume to integrated pump volume 0.1.

5. Injection system according to one or more of the preceding claims, **characterised in that** the injector has a second high-pressure bore hole for the purpose of increasing the volume.

## Revendications

1. Système d'injection pour un moteur à combustion interne, en particulier pour un moteur diesel,
avec une pompe haute pression (1) comportant un volume de pompe intégré pour l'alimentation en carburant dans au moins un injecteur (4.1, 4.2, 4.3, 4.4), au moyen d'au moins une conduite de carburant (5.1, 5.2, 5.3, 5.4) disposée entre la pompe haute pression et l'injecteur, et comportant une pompe de mise en circulation initiale, disposée en amont de la pompe haute pression (1), pour alimenter en carburant la pompe haute pression (1) à partir d'un réservoir de carburant,
**caractérisé en ce que**
le diamètre intérieur de la conduite de carburant (5.1, 5.2, 5.3, 5.4) entre la sortie de la pompe haute pression (1) et l'injecteur (4.1, 4.2, 4.3, 4.4) est situé dans la zone de 0,025 à 0,065 1/cm²' par rapport au volume de pompe intégré de la pompe haute pression,
et **en ce que** le volume de l'injecteur (4.1, 4.2, 4.3, 4.4) correspondant est de 0.75 à 0,25 par rapport au volume de pompe intégré.

2. Système d'injection suivant la revendication 1, comportant chaque fois un diaphragme à chaque sortie haute pression, située en amont, de la pompe haute pression (1),
**caractérisé en ce que** le rapport du diamètre du diaphragme par rapport au volume de pompe intégré est 0,006 à 0,02 l/cm².

3. Système d'injection suivant la revendication 1 et 2, **caractérisé en ce que** le rapport de la conduite de carburant (5.1, 5.2, 5.3, 5.4), entre la pompe haute pression et l'injecteur concerné, et le volume de pompe intégré, est 3,0 à 9,0 1/cm².

4. Système d'injection suivant une ou plusieurs des revendications précédentes, **caractérisé par** les quotients suivants:
a) longueur de conduite rapporté au volume de pompe intégré: 4,4 l/cm²
b) diamètre du diaphragme rapporté au volume de pompe intégré: 0,008 1/cm².
c) diamètre de conduite rapporté au volume de pompe intégré: 0,03 1/cm²
d) volume d'injecteur rapporté au volume de pompe intégré: 0,1.

5. Système d'injection suivant l'une ou plusieurs des revendications précédentes, **caractérisé en ce que** l'injecteur présente, pour l'agrandissement du volume, un deuxième alésage haute pression.
